# EUROPÄISCHE PATENTSCHRIFT

(11) **EP 1 505 022 B1**
(45) Veröffentlichungstag und Bekanntmachung des Hinweises auf die Patenterteilung: **04.10.2006**
(21) Anmeldenummer: 03018005.3
(22) Anmeldetag: 07.08.2003
(51) Int. Cl.: B65H 19/28

(54) **Quertrennvorrichtung für eine Materialbahn**
Cross cutting device for a material web
Dispositif pour la séparation transversale d'une bande de matériau

(43) Veröffentlichungstag der Anmeldung: 09.02.2005
(73) Patentinhaber: Reifenhäuser GmbH & Co. Maschinenfabrik, 53839 Troisdorf (DE)
(72) Erfinder: Meyer, Helmut, 53842 Troisdorf (DE); Böhm, Andreas, 53842 Troisdorf (DE); Schmitt, Christoph, 42799 Leichlingen (DE)
(74) Vertreter: Müller-Gerbes, Margot

(56) Entgegenhaltungen:
- CH-A- 672 113
- DE-A- 2 936 382
- DE-A- 10 202 462
- DE-B- 1 774 101
- US-A- 4 637 567
- US-B1- 6 308 908

## Beschreibung

Die Erfindung betrifft eine Quertrennvorrichtung für eine fortlaufend zugeführte und auf aufeinanderfolgend bereitgestellte Wickelhülsen aufgewickelte Materialbahn, wobei die Quertrennvorrichtung einen quer zur Materialbahn verschiebbaren und von einer Antriebseinrichtung in Verschieberichtung antreibbaren Messerblock umfaßt, in welchem eine Schneidklinge zum Quertrennen der Materialbahn gehaltert ist, wobei der Messerblock eine der Schneidklinge nacheilend angeordnete Anlegebürste aufweist, mittels derer das beim Quertrennen der Materialbahn gebildete voreilende Ende derselben am Umfang einer bereitgestellten Wickelhülse sukzessive anlegbar ist.

Als Materialbahn kommen insbesondere solche auf Basis von Kunststoffen, d.h. etwa Folien- und Vliesbahnen, aber auch andere bahnförmige Substrate in Betracht.

Derartige Quertrennvorrichtungen sind beispielsweise aus der DE-PS 3723520 bekannt und werden in Wickeleinrichtungen für die fortlaufend zugeführte Materialbahn eingesetzt, um die Materialbahn im Zuge eines Wickelwellenwechsels durch Quertrennen abzuschneiden, so daß eine bereits bewickelte Wickelwelle entnommen und gegen eine neue Wickelwelle ausgetauscht werden kann, auf der der Aufwickelvorgang von neuem beginnt. Dieser Austausch der Wickelwellen erfolgt ohne Unterbrechung der Zuführung der Materialbahn. Hierbei ist es wichtig, daß das beim Quertrennen der Materialbahn gebildete voreilende Ende zuverlässig am Umfang einer bereitgestellten Wickelhülse angelegt wird, so daß auf dieser bereitgestellten Wickelhülse der Aufwickelvorgang zuverlässig initiiert wird. Insbesondere bei hohen Zuführgeschwindigkeiten der Materialbahn gestaltet sich dieses Anliegen des voreilenden Endes derselben jedoch häufig schwierig.

Aus der DE 101 16 973 A1 ist es beispielsweise bekannt, das beim Quertrennen gebildete voreilende Ende der Materialbahn mittels eines Blasluftstromes an den Umfang der bereitgestellten neuen Wickelhülse anzulegen, wobei zusätzlich noch eine elektrostatische Aufladung zwischen Materialbahn und Wickelhülse mittels einer Aufladeelektrode bewirkt wird, um ein Anhaften des mittels der Blasluft abgelenkten voreilenden Endes der Materialbahn am Umfang der bereitgestellten Wickelhülse zu bewirken.

Es hat sich jedoch gezeigt, daß diese Ablenkung des voreilenden Endes z.B. mittels Blasluft nicht in allen Betriebszuständen einer solchermaßen ausgebildeten Wickelvorrichtung zuverlässig erfolgt.

Eine gattungsgemäße Quertrennvorrichtung mit einer Anlegebürste für das zwangsweise Anlegen der Folienbahn an der Wickelhülse ist aus der DE-A-29 36 382 bekannt, welche jedoch mittels einer Hebelmechanik aus einer Ausgangs- in die Betriebsposition bewegt wird, was aufwendig und störanfällig ist.

Aufgabe der Erfindung ist es daher, eine Quertrennvorrichtung der eingangs genannten Art vorzuschlagen, bei der auf besonders einfache und effektive Weise ein zuverlässiges Anlegen des beim Quertrennen gebildeten voreilenden Endes der Materialbahn am Umfang einer bereitgestellten Wickelhülse bewirkt wird.

Zur Lösung der vorgenannten Aufgabe wird erfindungsgemäß vorgeschlagen, daß die Anlegebürste ausgehend von ihrem der Schneidklinge benachbarten Ende mit Borsten ansteigender Höhe ausgebildet ist.

Es hat sich im Rahmen der Erfindung gezeigt, daß durch Ausbildung einer solchen Anlegebürste, die gleichsam mit der Schneidklinge fest am Messerblock der Quertrennvorrichtung angeordnet und gemeinsam mit dieser von der Antriebseinrichtung des Messerblocks quer zur Materialbahn verschoben wird, eine zuverlässige Anlage des beim Quertrennen soeben gebildeten voreilenden Endes der Materialbahn am Umfang der bereitgestellten Wickelhülse bewirkt wird. Tatsächlich bewirkt die der Schneidklinge nacheilend angeordnete Anlegebürste ein Anheben des unmittelbar zuvor von der voreilenden Schneidklinge gebildeten Bereichs des voreilenden Endes der Materialbahn, so daß im Verlaufe der Verschiebebewegung des Messerblocks die Materialbahn sukzessive über ihre gesamte Breite durchtrennt und unmittelbar an den Umfang der bereitgestellten Wickelhülse angelegt wird. Hierdurch wird eine enorm hohe Betriebssicherheit der erfindungsgemäßen Quertrennvorrichtung erreicht.

Vorteilhafte Ausgestaltungen und Weiterbildungen der erfindungsgemäßen Quertrennvorrichtung sind Gegenstand der Unteransprüche 2 bis 4.

Die Borsten der Anlegebürste sind vorteilhaft aus einem flexiblen, gleichwohl aber verschleißfesten Material, etwa Roßhaar oder Schweineborsten ausgebildet. Sie weisen vorteilhaft einen Durchmesser von 0,05 bis 0,1 mm auf. Geeignete Kunststoffborsten können selbstverständlich auch vorgesehen werden.

Die erfindungsgemäße Quertrennvorrichtung mit einer am Messerblock befestigten und der Schneidklinge nacheilenden Anlegebürste ist in besonders vorteilhafter Weise mit einer Aufladungseinrichtung zum elektrostatischen Aufladen der bereitgestellten Wickelhülse kombiniert, so daß das von der Quertrennvorrichtung geschnittene und mittels der Anlegebürste an den Umfang der bereitgestellten Wickelhülse angelegte voreilende Ende der Materialbahn aufgrund der elektrostatischen Aufladung der Wickelhülse selbsttätig und ohne Zuhilfenahme von Klebstoffen oder dergleichen auf der Wickelhülse anhaftet.

Die Erfindung betrifft ferner auch eine Wickelvorrichtung zum Aufwickeln einer kontinuierlich zulaufenden Materialbahn auf aufeinanderfolgend bereitstellbare Wickelhülsen, die eine drehbar antreibbare Kontaktwalze für die Zuführung der Materialbahn in einer Förderrichtung umfaßt. Der Kontaktwalze sind zugeordnet
- eine Aufwickelstation (II) für die Wickelhülse (3, 30) zum Aufwickeln der Materialbahn (1) zu einem Coil (100),
- eine Anwickelstation (III) zur Aufnahme einer neuen Wickelhülse (3), die bei einem Wickelhülsenwechsel zum Austausch der mit einem Coil (100) aus der Materialbahn (1) bewickelten Wickelhülse (3) in der Aufwickelstation (I) dient,
- eine Quertrennvorrichtung (4) zum Quertrennen der Materialbahn (1) zwischen der Aufwickelstation (II) und der Anwickelstation (III).

Der Wickelhülsenwechsel erfolgt in der Weise, daß
- die den Coil (100) tragende Wickelhülse (30) aus der Aufwickelstation (II) abführbar ist,
- die Quertrennvorrichtung (4) zum Quertrennen der Materialbahn (1) aus einer Ruheposition in eine Arbeitsposition überführbar ist, wobei beim Quertrennen der Materialbahn (1) ein voreilendes Endstück (10) der nachfolgenden Materialbahn gebildet wird,
- das so gebildete voreilende Endstück (10) der Materialbahn (1) der in der Anwickelstation (III) befindlichen neuen Wickelhülse (3) zuführbar ist und auf die neue Wickelhülse (3) aufwickelbar ist, und
- die neue Wickelhülse (3) nach Aufnahme des voreilenden Endstückes (10) der Materialbahn (1) aus der Anwickelstation (III) in die Aufwickelstation (II) überführbar ist.

Durch Ausbildung der Quertrennvorrichtung der erfindungsgemäßen Wickelvorrichtung in der vorangehend geschilderten Weise erhält diese erfindungsgemäß eine besonders hohe Funktionssicherheit und ermöglicht das Anlegen der Materialbahn am Umfang der bereitgestellten neuen Wickelhülse.

Weitere Ausgestaltungen der erfindungsgemäßen Wickelvorrichtung sind Gegenstand der Ansprüche 6 bis 8.

So kann die erfindungsgemäße Wickelvorrichtung auch eine Aufladungseinrichtung umfassen, mittels derer die neue Wickelhülse elektrostatisch aufladbar ist.

Für eine gute elektrostatische Aufladbarkeit wird vorgeschlagen, daß die Wickelhülsen aus einem elektrisch nicht leitenden Material gebildet sind, z.B. aus Pappe oder einem geeigneten Kunststoff.

In besonders vorteilhafter Ausgestaltung ist ferner die Kontaktwalze der erfindungsgemäßen Vorrichtung wahlweise mit unterschiedlichem Drehsinn antreibbar, so daß sowohl eine Aufwicklung der Materialbahn im so genannten Rechtslauf, wie auch im so genannten Linkslauf ermöglicht ist, was nachfolgend noch näher erläutert wird.

Weitere Einzelheiten und Ausgestaltungen der Erfindung werden nachfolgend anhand der Ausführungsbeispiele darstellenden Zeichnung näher erläutert. Es zeigen:
- Figur 1: in schematisierter Darstellung die wesentlichen Teile einer erfindungsgemäßen Wickelvorrichtung zum Aufwickeln einer kontinuierlich zulaufenden Materialbahn,
- Figur 2: die in der Vorrichtung gem. Figur 1 eingesetzte erfindungsgemäße Quertrenneinrichtung in näheren Einzelheiten,
- Figur 3: die Quertrennvorrichtung gem. Pfeil Q in Fig. 2,
- Figur 4: die erfindungsgemäße Vorrichtung in einem gegenüber der Figur 1 abweichenden Betriebszustand.

In der Figur 1 ist in einer stark vereinfachten schematisierten Darstellung eine Wickelvorrichtung zum Aufwickeln einer kontinuierlich zulaufenden Materialbahn 1, insbesondere einer Kunststofffolienbahn dargestellt. Es sind hier lediglich die wesentlichen für die Durchführung des Wickelvorganges wichtigen Bauteile dargestellt. Die Materialbahn 1 wird von einer nicht dargestellten Extrusionseinrichtung, wie einer Blasfolienextrusionseinrichtung oder Flachfolienextrusionseinrichtung über eine Vielzahl von Umlenkwalzen 9a, 9b, 9c, 9d einer Kontaktwalze 2 zugeführt. Die Kontaktwalze 2 wird mittels eines nicht dargestellten Motors angetrieben und kann entweder im Gegenuhrzeigersinn D0 gedreht werden oder auch im Uhrzeigersinn. Gem. dem Ausführungsbeispiel nach Figur 1 dreht die Kontaktwalze im Gegenuhrzeigersinn D0 und die Materialbahn 1 wird an einer Zulaufstation Ib auf die Kontaktwalze 2 geführt. Die bei Ib der Kontaktwalze 2 zugeführte Materialbahn 1 wird umfangsseitig an der Kontaktwalze 2 anliegend zu einer Aufwickelstation II mitgenommen und dort an eine auf eine nicht dargestellte Wickelwelle aufgeschobene Wickelhülse 30 übergeben und zu einem strichliert dargestellten Coil 100 aufgewickelt. Die Wickelhülse 30 ist aus einem elektrisch nicht leitenden Material, wie Pappe hergestellt. Die Wickelhülse 30 bzw. der sich langsam auf dieser aufwickelnde Coil 100 wird durch Kontaktantrieb an der Kontaktwalze 2 in Pfeilrichtung D3 gedreht. Da man zur Unterscheidung von so genanntem Rechtslauf und Linkslauf bei einer solchen Wickelvorrichtung immer von der Drehrichtung der Wickelwelle mit darauf befindlichem Coil 100 ausgeht, spricht man demzufolge entsprechend der Drehrichtung D3 hier vom Rechtslauf der Vorrichtung.

Die sich in der Aufwickelstation II befindende Wickelhülse 30 mit aufgewickeltem Coil 100 ist in Pfeilrichtung P2 von der Kontaktwalze 2 entfernbar, wenn der Coil 100 eine gewünschte Größe erreicht hat. Der 12-Uhr-Position der Kontaktwalze 2 ist ferner eine Anwickelstation III mit einer Zuführeinrichtung 5 für neue Wickelhülsen 3 zugeordnet. Auch diese neuen Wickelhülsen 3 werden jeweils in nicht dargestellter, aber an sich bekannter Weise auf jeweils eine Wickelwelle aufgeschoben und bestehen ebenso wie die Wickelhülse 30 aus einem elektrisch nicht leitenden Material, z.B. aus Pappe oder einem Kunststoff. Des weiteren umfaßt die Anwickelstation eine Lageraufnahme 50 für die Wickelwelle der neuen Wickelhülle 3 sowie eine Quertrennvorrichtung 4.

Die Quertrennvorrichtung 4, welche nachfolgend noch näher erläutert wird, umfaßt eine Schneidklinge für die Materialbahn und ist aus einer Ruheposition R unterhalb der Kontaktwalze 2, etwa in 6-Uhr-Position, zu dem Zeitpunkt, in welchem die mit einem Coil 100 bewickelte Wickelhülse 30 aus der Aufwickelstation II entfernt werden soll, in Pfeilrichtung F in die in der Figur 2 dargestellte Aktivposition verfahrbar, d.h. sie wird in Drehrichtung D0 der Kontaktwalze 2 soweit verschwenkt, bis sie unmittelbar vor dem gebildeten Coil 100 zum Liegen kommt. Nunmehr wird, wie auch aus der Figur 2 ersichtlich, eine neue Wickelhülse 3 von der Zuführeinrichtung 5 in die Anwickelstation III eingebracht, in welcher die neue Wickelhülse 3 in etwa 12-Uhr-Position auf dem Umfang der Kontaktwalze 2 unter Zwischenlage der zugeführten Materialbahn 1 aufliegt, so daß sie ebenfalls in Pfeilrichtung D3 zu rotieren beginnt und die zugeführte Materialbahn 1 zwischen Kontaktwalze 2 und darauf ablaufender neuer Wickelhülse 3 hindurch nach wie vor dem Coil 100 zugeführt wird.

Nunmehr wird eine an einem Schwenkarm 8 gehalterte Aufladungseinrichtung 6 mit einer sich über die gesamte Breite der bereitgestellten neuen Wickelhülse 3 erstreckenden Aufladeelektrode 61 in die in der Figur 2 dargestellte Position verschwenkt und durch Aktivierung der Aufladeelektrode 61 ein starkes elektromagnetisches Feld E mit einer Potentialdifferenz von beispielsweise etwa 40 KV zur neuen Wickelhülse 3 erzeugt, in deren Folge sich eine kurzzeitige starke elektromagnetische Aufladung der Oberfläche der neuen Wickelhülse 3 einstellt.

Die Aufladungseinrichtung 6 bleibt zumindest während der Zeitdauer einer vollständigen Umdrehung der neuen Wickelhülse 3, bevorzugt während mehrerer Umdrehungen derselben eingeschaltet, so daß eine gleichmäßige elektrostatische Aufladung der gesamten Umfangsoberfläche der neuen Wickelhülse 3 erzielt wird. Nunmehr wird die sich bereits in ihrer Aktivposition gemäß Figur 2 befindliche Quertrennvorrichtung 4 aktiviert, um die über die Quertrennvorrichtung 4 geführte Materialbahn quer zu ihrer Zuführrichtung zu durchtrennen.

Wie in näheren Einzelheiten aus den Darstellungen der Figuren 2 und 3 ersichtlich, umfaßt die Quertrennvorrichtung hierzu ein auch der Führung der Materialbahn 1 dienendes Tragrohr 40, in welchem ein Messerblock 42 verschieblich in Pfeilrichtung M und damit quer zur Zuführrichtung der Materialbahn verschieblich geführt und mittels einer nicht dargestellten Antriebseinrichtung mit hoher Geschwindigkeit verfahrbar ist. Der Messerblock 42 trägt eine Schneidklinge 41, die während des Verfahrens des Messerblocks 42 entlang der Tragstange 40 die Materialbahn 1 in der gewünschten Weise durchtrennt, während die Folienbahn über das Tragrohr 40 und ein weiteres Führungsrohr 43 der Quertrennvorrichtung 4 verläuft. In Verschieberichtung M des Messerblocks gesehen der Schneidklinge 41 nacheilend ist ferner eine Anlegebürste 44 mit elastischen Borsten 44a aus z.B. Roßhaar oder Schweineborsten und einem Durchmesser derselben von 0,05 bis 0,1 mm angeordnet, die gleichsam bei Bewegung des Messerblocks der Schneidklinge 41 nacheilend in Verschieberichtung M bewegt wird.

Ausgehend von ihrem der Schneidklinge 41 benachbarten Ende weist die Anlegebürste 44 Borsten 44a mit ansteigender Höhe auf.

Es ist offensichtlich, daß somit bei Betätigung der Quertrennvorrichtung 4 durch Beschleunigen und Verfahren des Messerblocks 42 entlang des Tragrohres 40 in Pfeilrichtung M die angedeutete Materialbahn 1 mittels der Schneidklinge 41 quer zu ihrer Zuführrichtung durchtrennt und sukzessive mittels der nacheilenden Anlegebürste 44 angehoben wird, was in Figur 3 strichpunktiert angedeutet ist. Die Höhe der Borsten 44a sowie die Position der Quertrennvorrichtung sind nun so gewählt, daß die Borsten 44a am strichliert mit 300 angedeuteten Umfang der bereitgestellten neuen Wickelhülse 3 anliegend geführt werden, so daß das von den Borsten 44a angehobene und unmittelbar zuvor mittels der Schneidklinge 41 durchtrennte voreilende Ende 10 der Materialbahn zuverlässig an den Umfang der bereitgestellten neuen Wickelhülse 3 angelegt wird und dort infolge der zuvor bewirkten starken elektrostatischen Aufladung zumindest so lange anhaftet, bis eine oder mehrere vollständige Umdrehungen der Wickelhülse 3 bewirkt worden sind und die Bildung eines Coils auf dieser Wickelhülse 3 eingeleitet worden ist.

Sodann kann die zuvor mit einem Coil 100 bewickelte Wickelhülse 30 aus der Aufwickelstation II in Pfeilrichtung P2 entfernt werden und die Quertrennvorrichtung 4 wird in Pfeilrichtung D0 wieder in ihre Ruheposition unterhalb der Kontaktwalze 2 verfahren. Nachfolgend oder gleichzeitig hiermit kann auch die neue und bereits in Aufwicklung der Materialbahn 1 befindliche Wickelhülse 3 aus der Anwickelstation III in die Aufwickelstation II überführt werden, in welcher sich zuvor die Wickeklhülse 30 befand und dort in gleicher Weise mit einem Coil 100 bewickelt werden, bis auch deren Austausch gegen eine neue Wickelhülse 3 nötig wird.

Bevor die Quertrennvorrichtung 4 zum nächstfolgenden Einsatz wieder in ihre Aktivposition überführt wird, läuft der Messerblock 42 im Tragrohr 40 zurück in seine in der Figur 3 mit ausgezogenen Linien dargestellte Position, d.h. entgegen der Pfeilrichtung M.

Auf diese Weise erreicht die Vorrichtung im beschriebenen so genannten Rechtslauf, bei welchem die Materialbahn 1 im Uhrzeigersinn aufgewickelt wird, eine besonders hohe Betriebssicherheit.

Die Vorrichtung zum Aufwickeln der Materialbahn 1 kann darüber hinaus derart ausgestaltet sein, daß die Kontaktwalze 2 auch mit entgegengesetztem Drehsinn betrieben werden kann, was in der Figur 4 dargestellt ist.

Die Materialbahn 1 läuft dann in der mit Pfeilen dargestellten Förderrichtung auf die sich in Drehrichtung D1 im Uhrzeigersinn drehende Kontaktwalze 12 in einer Zulaufstation Ia, welche einer 5-Uhr-Position entspricht, auf und wird mit der Kontaktwalze 2 bis zu der Aufwickelstation II mitgenommen, in welcher sich wiederum die durch den Kontakt mit der Kontaktwalze 2 mitdrehende Wickelhülse 30 befindet und einen Coil 100 aus der Materialbahn 1 aufwickelt.

Wenn der Coil 100 einen vorbestimmten Umfang erreicht hat, d.h. die gewünschte Länge der Materialbahn 1 aufgewickelt worden ist, wird ein Wickelhülsenwechsel durchgeführt, wobei die mit dem Coil bewickelte volle Wickelhülse 30 in Pfeilrichtung P2 vom Umfang der Kontaktwalze 2 abgehoben wird.

Die Quertrennvorrichtung 4 wird aus ihrer Ruheposition in eine Richtung, die auch der Drehrichtung D1 der Kontaktwalze 2 entspricht, in ihre Aktivposition verfahren, wobei sodann die Materialbahn 1 über das Tragrohr umgelenkt und nach wie vor dem Coil 100 zugeführt wird.

Nunmehr wird eine neue, auf eine nicht dargestellte Wickelwelle aufgeschobene Wickelhülse 3 aus einem nicht dargestellten Magazin mittels der Zuführeinrichtung 5 entnommen, die gleichzeitig eine Vorrichtung zum Drehen und Beschleunigen der Wickelhülse 3 in Drehrichtung D2 umfaßt, so daß die Wickelhülse 3 aus der Zuführeinrichtung 5 in Pfeilrichtung P in ein Aufnahmelager 50 an der Kontaktwalze 2 zu dem Zeitpunkt abgelegt werden kann, wenn die Wickelhülse 3 die gewünschte, der Umfangsgeschwindigkeit der Kontaktwalze 2 entsprechende Drehzahl erreicht hat. Die neue Wickelhülse 3 wird sodann auf die Kontaktwalze 2 unter Ausbildung eines Kontaktspaltes aufgelegt und von der Kontaktwalze 2 in Richtung D2 mitgedreht. Nunmehr wird wiederum die Aufladungseinrichtung 6 mittels des Schwenkarmes 8 in die bereits in der Figur 2 beschriebene Position verschwenkt, in welcher eine starke elektrostatische Aufladung der in der Anwickelstation III bereitgestellten neuen Wickelhülse 3 durch das elektrostatische Feld E bewirkt wird.

Man erkennt ferner an der Aufladungseinrichtung 6 eine dieser zugeordnete Blaseinrichtung 7 mit Blasluftdüsen 72, die sich in regelmäßigen Abständen ebenfalls über die gesamte Breite der Materialbahn 1 erstrecken und einen scharfen Luftstrom L erzeugen, der in Richtung auf den Umfang der neuen Wickelhülse 3 gerichtet ist und entgegen der Förderrichtung der Materialbahn 1 gerichtet ist.

In dieser Betriebsweise der Wickelvorrichtung wird keine mit Anlegebürste versehene Quertrennvorrichtung benötigt, sondern es wird vielmehr eine in Richtung D1 gesehen vor dem Tragrohr 40 angeordnete Schneidklinge 41 eingesetzt, die entweder gegen die Schneidklinge gemäß Fig. 1 bis 3 ausgetauscht oder zusätzlich vorhanden ist. Bei der Aktivierung der Quertrennvorrichtung trennt diese Schneidklinge 41 die um die Quertrennvorrichtung 4 geführte Materialbahn 1 in der Position gemäß Figur 4 kurz vor dem Erreichen der Anwickelstation III durch. Infolge des Quertrennens der Materialbahn 1 mittels der Quertrennvorrichtung 4 wird die voraneilende Materialbahn 1 mit ihrem nacheilenden Ende 11 in Richtung auf die Wickelhülse 30 der Aufwickelstation II abgezogen und bildet das Ende des Coils 100. Das voreilende neue Endstück 10 der Materialbahn 1 hingegen verbleibt auf der Kontaktwalze 2 und wird mit dieser in Richtung auf die Anwickelstation III transportiert und durch den Kontaktspalt zwischen Kontaktwalze 2 und neuer Wickelhülse 3 geführt.

Sobald das voreilende Endstück 10 der Materialbahn 1 den Kontaktspalt durchlaufen hat, gerät es unter Einfluß des Luftstromes L aus der Blaseinrichtung 7.

Das Endstück 10 der voreilenden Materialbahn 1 wird durch den Luftstrom L, der entgegen der Förderrichtung der Materialbahn 1 zwischen die Oberfläche der Kontaktwalze 2 und das voreilende Ende 10 der Materialbahn 1 strömt, in Pfeilrichtung A von der Kontaktwalze 2 abgehoben und an die mittels des elektrostatischen Feldes E der Aufladungseinrichtung 6 elektrostatisch aufgeladene Oberfläche der Wickelhülse 3 geführt, haftet an dieser an und wird mit dieser in Drehrichtung D2 mitgenommen, wodurch das Folienende 10 wiederum aufgewickelt wird.

Während dieser Anwicklung des Folienendes 10 auf die neue Wickelhülse 3 in der Anwickelstation III wird die mit dem Coil 100 bewickelte Wickelhülse 30 aus der Aufwickelstation II vollständig entfernt und ebenso wird die Quertrennvorrichtung 4 wieder in die Ruheposition zwischen Aufwickelstation II und Zulaufstation Ia zurückgeschwenkt. Nun kann die bereits die Materialbahn 1 aufwickelnde neue Wickelhülse 3 aus der Anwickelstation III in die Aufwickelstation II in Pfeilrichtung T geschwenkt werden, so daß der weitere Aufwickelvorgang der Materialbahn 1 in der Aufwickelstation II durchgeführt werden kann.

Man erkennt, daß auch in diesem Betriebszustand, in welchem sich die Wickelhülse entgegen dem Uhrzeigersinn, d.h. im so genannten Linkslauf bewegt, die Wickelvorrichtung zum Aufwickeln der kontinuierlich zulaufenden Materialbahn 1 einen zuverlässigen und störungsfreien Betrieb insbesondere auch während eines Wickelhülsenwechsels ermöglicht.

## Patentansprüche

1. Quertrennvorrichtung (4) für eine fortlaufend zugeführte und auf aufeinanderfolgend bereitgestellte Wickelhülsen (3) aufgewickelte Materialbahn (1), wobei die Quertrennvorrichtung (4) einen quer zur Materialbahn (1) verschiebbaren und von einer Antriebseinrichtung in Verschieberichtung (M) antreibbaren Messerblock (42) umfaßt, in welchem eine Schneidklinge (41) zum Quertrennen der Materialbahn (1) gehaltert ist, wobei der Messerblock (42) eine der Schneidklinge (41) nacheilend angeordnete Anlegebürste (44) aufweist, mittels derer das beim Quertrennen der Materialbahn (1) gebildete voreilende Ende (10) derselben am Umfang einer bereitgestellten Wickelhülse (3) sukzessive anlegbar ist, **dadurch gekennzeichnet, daß** die Anlegebürste (44) ausgehend von ihrem der Schneidklinge (41) benachbarten Ende mit Borsten (44a) ansteigender Höhe ausgebildet ist.

2. Quertrennvorrichtung (4) nach Anspruch 1, **dadurch gekennzeichnet, daß** die Anlegebürste (44) mit Borsten (44a) aus Roßhaar oder Schweineborsten ausgebildet ist.

3. Quertrennvorrichtung (4) nach einem der Ansprüche 1 oder 2, **dadurch gekennzeichnet, daß** die Borsten (44a) der Anlegebürste (44) einen Durchmesser von 0,05 bis 0,1 mm aufweisen.

4. Quertrennvorrichtung (4) nach einem der Ansprüche 1 bis 3, **dadurch gekennzeichnet, daß** eine Aufladungseinrichtung (6) zum elektrostatischen Aufladen der bereitgestellten Wickelhülse (3) vorgesehen ist.

5. Wickelvorrichtung zum Aufwickeln einer kontinuierlich zulaufenden Materialbahn auf aufeinanderfolgend bereitstellbare Wickelhülsen (3) umfassend eine drehbar antreibbare Kontaktwalze (2) für die Zuführung der Materialbahn (1) in einer Förderrichtung sowie der Kontaktwalze (2) zugeordnet
- eine Aufwickelstation (II) für die Wickelhülse (3, 30) zum Aufwickeln der Materialbahn (1) zu einem Coil (100),
- eine Anwickelstation (III) zur Aufnahme einer neuen Wickelhülse (3), die bei einem Wickelhülsenwechsel zum Austausch der mit einem Coil (100) aus der Materialbahn (1) bewickelten Wickelhülse (3) in der Aufwickelstation (II) dient,
- eine Quertrennvorrichtung (4) zum Quertrennen der Materialbahn (1) zwischen der Aufwickelstation (II) und der Anwickelstation (III)
wobei bei einem Wickelhülsenwechsel
- die den Coil (100) tragende Wickelhülse (30) aus der Aufwickelstation (II) abführbar ist,
- die Quertrennvorrichtung (4) zum Quertrennen der Materialbahn (1) aus einer Ruheposition in eine Arbeitsposition überführbar ist, wobei beim Quertrennen der Materialbahn (1) ein voreilendes Endstück (10) der nachfolgenden Materialbahn gebildet wird,
- das so gebildete voreilende Endstück (10) der Materialbahn (1) der in der Anwickelstation (III) befindlichen neuen Wickelhülse (3) zuführbar ist und auf die neue Wickelhülse (3) aufwickelbar ist, und
- die neue Wickelhülse (3) nach Aufnahme des voreilenden Endstückes (10) der Materialbahn (1) aus der Anwickelstation (III) in die Aufwickelstation (II) überführbar ist,
**gekennzeichnet durch** Ausbildung der Quertrennvorrichtung (4) gemäß einem der Ansprüche 1 bis 4.

6. Wickelvorrichtung nach Anspruch 5, **dadurch gekennzeichnet, daß** die Quertrennvorrichtung (4) eine Aufladungseinrichtung (6) umfaßt, mittels derer die neue Wickelhülse (3) elektrostatisch aufladbar ist.

7. Wickelvorrichtung nach Anspruch 6, **dadurch gekennzeichnet, daß** die Wickelhülsen (3) aus einem elektrisch nicht leitenden Material gebildet sind.

8. Wickelvorrichtung nach einem der Ansprüche 5 bis 7, **dadurch gekennzeichnet, daß** die Kontaktwalze (2) wahlweise mit unterschiedlichem Drehsinn antreibbar ist.

## Claims

1. A transverse cutting device (4) for a continuously fed-in web (1) of material which is wound onto sequentially positioned winding tubes (3), wherein the transverse cutting device (4) includes a cutter block (42) which is displaceable transversely with respect to the web (1) of material and is driveable by a drive mechanism in a displacement direction (M), and in which is mounted a cutting blade (41) for the transverse cutting of the web (1), the cutter block (42) having an applicator brush (44) trailing the cutting blade (41) by which a leading edge (10) of the web (1) of material formed while being severed is successively placed against a circumference of a waiting winding tube (3), **characterized in that** starting at an end adjoining the cutting blade (41) the applicator brush (44) having bristles (44a) of increasing height.

2. The transverse cutting device (4) in accordance with claim 1, **characterized in that** the applicator brush (44) has bristles (44a) made of one of horsehair and hog bristles.

3. The transverse cutting device (4) in accordance with one of the claims 1 or 2, **characterized in that** the bristles (44a) of the applicator brush (44) have a diameter of from 0.05 mm to 0.1 mm.

4. The transverse cutting device (4) in accordance with one of the claims 1 to 3, **characterized in that** there is provided a charging device (6) for electrostatically charging the waiting winding tube (3).

5. A winding device for winding a continuously fed-in web of material onto the sequentially positioned winding tubes (3), comprising a rotatably driveable contact roller (2) for feeding the web (1) of material in a feeding direction and, assigned to the contact roller (2)
- a winding station (II) for the winding tube (3, 30) for winding the web (1) of material into a coil (100),
- a winding-start station (III) for receiving a fresh winding tube (3) which during a winding tube change replaces the winding tube (3) wound with a coil (100) of the web (1) of material in the winding station (II),
- a transverse cutting device (4) for transversely severing the web (1) of material between the winding station (II) and the winding-start station (III),
wherein during a change of the winding tube
- the winding tube (30) supporting the coil (100) is removable from the winding station (II),
- the transverse cutting device (4) for transversely cutting the web (1) of material is changeable from a standby position into a working position wherein when transversely cutting the web (1) of material a leading edge element (10) of the following web of material being formed,
- the leading edge element (10) of the web (1) of material thus formed is conductable to the fresh winding tube (3) located in the winding-start station (III) and windable onto the fresh winding tube (3), and
- after picking up the leading edge element (10) of the web (1) of material the fresh winding tube (3) being transferable from the winding-start station (III) into the winding station (II),
**characterized in that** the transverse cutting device (4) being constructed according to any of the claims 1 to 4.

6. The winding device in accordance with claim 5, **characterized in that** the transverse cutting device (4) includes a charging device (6), by which the fresh winding tube (3) is electrostatically chargeable.

7. The winding device in accordance with claim 6, **characterized in that** the winding tubes (3) are made of an electrically non-conducting material.

8. The winding device in accordance with any of the claims 5 to 7, **characterized in that** the contact roller (2) is selectively driveable in different directions of rotation.

## Revendications

1. Dispositif de coupe transversale (4) pour une bande de matériau (1) amenée en continu et enroulée sur des mandrins (3) en attente les uns à la suite des autres, le dispositif de coupe transversale (4) comprenant un porte-lame (42) déplaçable transversalement par rapport à la bande de matériau (1) et entraînable dans le sens de déplacement (M) par un dispositif d'entraînement, dans lequel est montée une lame de coupe (41) destinée à sectionner transversalement la bande de matériau (1), le porte-lame (42) présentant une brosse applicateur (44) disposée à la traîne de la lame de coupe (41) et au moyen de laquelle le bout avant (10) de la bande de matériau (1) formé lors du sectionnement de la bande de matériau (1) peut être placé successivement contre la périphérie d'un mandrin (3) en attente, **caractérisé en ce que** la brosse applicateur (44) est configurée avec des poils (44a) de hauteur croissante à partir de son extrémité voisine de la lame de coupe (41).

2. Dispositif de coupe transversale (4) selon la revendication 1, **caractérisé en ce que** la brosse applicateur (44) est configurée avec des poils (44a) en crin ou des soies de porc.

3. Dispositif de coupe transversale (4) selon la revendication 1 ou 2, **caractérisé en ce que** les poils (44a) de la brosse applicateur (44) présentent un diamètre de 0,05 à 0,1 mm.

4. Dispositif de coupe transversale (4) selon une des revendications 1 à 3, **caractérisé en ce qu'**un dispositif de charge (6) pour charger électrostatiquement le mandrin (3) en attente est prévu.

5. Dispositif d'enroulement pour enrouler une bande de matériau courant en continu sur des mandrins (3) en attente à la suite les uns des autres, comprenant un rouleau de contact (2) pouvant être entraîné de manière rotative pour amener la bande de matériau (1) dans une direction de transport ainsi que
- une station d'enroulement (II) pour le mandrin (3, 30) pour enrouler la bande de matériau (1) en une bobine (100),
- une station d'enroulement (III) pour accueillir un nouveau mandrin (3) qui sert, lors d'un changement de mandrin, à remplacer le mandrin garni avec la bobine (100) faite à partir de la bande de matériau (1) dans la station d'enroulement (II)
- un dispositif de coupe transversale (4) pour sectionner transversalement la bande de matériau (1) entre la station d'enroulement (II) et la station d'enroulement (III)
associés au rouleau de contact (2),
dans lequel lors d'un changement de mandrin,
- le mandrin (30) portant la bobine (100) peut être évacué de la station d'enroulement (II),
- le dispositif de coupe transversale (4) pour sectionner transversalement la bande de matériau (1) peut être transféré d'une position de repos dans une position de travail, un bout avant (10) de la bande de matériau qui suit étant formé lors du sectionnement transversal de la bande de matériau (1),
- le bout avant (10) de la bande de matériau (1) ainsi formé peut être amené jusqu'au nouveau mandrin (3) se trouvant dans la station d'enroulement (III) et peut être enroulé sur le nouveau mandrin (3), et
- le nouveau mandrin (3) après avoir accueilli le bout avant (10) de la bande de matériau (1) peut être transféré de la station d'enroulement (III) dans la station d'enroulement (II),
**caractérisé par** la configuration du dispositif de coupe (4) selon une des revendications 1 à 4.

6. Dispositif d'enroulement selon la revendication 5, **caractérisé en ce que** le dispositif de coupe transversale (4) comprend un dispositif de charge au moyen duquel le nouveau mandrin (3) peut être chargé électrostatiquement.

7. Dispositif d'enroulement selon la revendication 6, **caractérisé en ce que** les mandrins (3) sont formés d'un matériau non électriquement conducteur.

8. Dispositif d'enroulement selon une des revendications 5 à 7, **caractérisé en ce que** le rouleau de contact (2) peut être entraîné au choix dans des sens de rotation différents.
